# EUROPÄISCHE PATENTSCHRIFT

(11) **EP 4 371 845 B1**
(45) Veröffentlichungstag und Bekanntmachung des Hinweises auf die Patenterteilung: **03.06.2026**
(21) Anmeldenummer: 23205212.6
(22) Anmeldetag: 23.10.2023
(51) Int. Cl.: B61D 27/00

(54) **KLIMATISIERUNGSSYSTEM**
AIR CONDITIONING SYSTEM
SYSTÈME DE CONDITIONNEMENT D'AIR

(30) Priorität: 18.11.2022 DE 102022212342
(43) Veröffentlichungstag der Anmeldung: 22.05.2024
(73) Patentinhaber: Siemens Mobility GmbH, 80997 München (DE)
(72) Erfinder: Kasap, Irfan, 44653 Herne (DE); Schmitz, Markus, 52379 Langerwehe (DE)
(74) Vertreter: Siemens Patent Attorneys

(56) Entgegenhaltungen:
- EP-A1- 2 050 611
- EP-A1- 3 103 675
- EP-A1- 3 725 636
- DE-A1- 102018 130 726

## Beschreibung

Die Erfindung betrifft ein Klimatisierungssystem für ein, insbesondere batteriebetriebenes, Schienenfahrzeug.

Weiterhin betrifft die Erfindung ein Verfahren zum Betrieb eines Klimatisierungssystems.

Ferner betrifft die Erfindung ein Computerprogrammprodukt das in einem Computer eines Klimatisierungssystems für ein, insbesondere batteriebetriebenes, Schienenfahrzeug zu verwenden ist.

Außerdem betrifft die Erfindung ein computerlesbares Aufzeichnungsmedium, auf dem ein Computerprogrammprodukt aufgezeichnet ist.

Ferner betrifft die Erfindung ein batteriebetriebenes Schienenfahrzeug umfassend ein Klimatisierungssystem.

Bei batteriebetriebenen Schienenfahrzeugen spielt der Energieverbrauch aller technischen Komponenten eine entscheidende Rolle. Um die Reichweite der Fahrzeuge zu steigern, sollten alle technischen Komponenten möglichst effizient arbeiten. Dem Klimatisierungssystem als einer der elektrischen Hauptverbraucher kommt dabei eine Schlüsselrolle zu. Doch gerade im Teillastbetrieb wenn nicht die volle Kälteleistung benötigt wird, ist der Wirkungsgrad der Klimageräte sehr ineffizient. Aus Kostengründen wird häufig auf einen Frequenzumrichter zur Reduktion der Energieaufnahme verzichtet.

Bisher wird im Teillastbetrieb eine Bypassregelung angewendet. Die überschüssige Energie bleibt demnach ungenutzt.

Das Dokument DE 10 2018 130 726 A1 betrifft ein Verfahren zum Betreiben eines elektrisch antreibbaren Fahrzeugs, insbesondere eines elektrisch antreibbaren Schienenfahrzeugs, und ein entsprechendes Fahrzeug.

Die Dokumente EP 2 050 611 A1 und EP 3 103 675 A1 betreffen eine Steuerungsvorrichtung für ein elektrisches Fahrzeug mit einem elektrischen Energiespeicher.

Das Dokument EP 3 725 636 A1 betrifft ein gattungsgemäßes Klimatisierungssystem.

Ausgehend davon liegt der Erfindung die Aufgabe zugrunde, ein Klimatisierungssystem zu schaffen, das vorrübergehend einen effizienteren Betrieb erlaubt.

Diese Aufgabe wird durch die Merkmale des Anspruchs 1 gelöst. Weiterhin wird die Aufgabe durch das Verfahren des Anspruchs 7, das Computerprogrammprodukt nach Anspruch 13, das Computerlesbare Aufzeichnungsmedium nach Anspruch 14 und Schienenfahrzeug nach Anspruch 15 gelöst. Vorteilhafte Ausgestaltungen und Weiterbildungen sind Gegenstand der jeweiligen Unteransprüche.

Erfindungsgemäß wird ein Klimatisierungssystem für ein, insbesondere batteriebetriebenes, Schienenfahrzeug bereitgestellt. Das Klimatisierungssystem umfasst einen Kältekreis eine Klimakontrolleinrichtung und eine Oberleitungsdetektionsvorrichtung. Die Oberleitungsdetektionsvorrichtung ist dazu eingerichtet zu detektieren, ob das Schienenfahrzeug von einer Oberleitung bestromt wird. Die Oberleitungsdetektionsvorrichtung ist ferner dazu eingerichtet, zumindest ein Signal an die Klimakontrolleinrichtung zu senden. Die Klimakontrolleinrichtung ist ferner dazu eingerichtet in Abhängigkeit von dem zumindest einen Signal das Klimatisierungssystem in unterschiedlichen Betriebsmodi zu betreiben.

Erfindungsgemäß wird ferner ein Verfahren zum Betrieb eines Klimatisierungssystems für ein, insbesondere batteriebetriebenes, Schienenfahrzeug angegeben. Das Klimatisierungssystem umfasst einen Kältekreis eine Klimakontrolleinrichtung und eine Oberleitungsdetektionsvorrichtung. Das Verfahren umfasst die folgenden Schritte: Detektieren, ob das Schienenfahrzeug von einer Oberleitung bestromt wird durch die Oberleitungsdetektionsvorrichtung, Senden eines Signals an die Klimakontrolleinrichtung durch die Oberleitungsdetektionsvorrichtung, Betreiben des Klimatisierungssystems in unterschiedlichen Betriebsmodi durch die Klimakontrolleinrichtung in Abhängigkeit von dem zumindest einen Signal.

Weiterhin wird erfindungsgemäß ein Computerprogrammprodukt, das in einem Computer eines Klimatisierungssystems für ein, insbesondere batteriebetriebenes, Schienenfahrzeug zu verwenden ist, bereitgestellt. Das Klimatisierungssystem umfasst einen Kältekreis, eine Klimakontrolleinrichtung und eine Oberleitungsdetektionsvorrichtung. Das Computerprogrammprodukt veranlasst bei Ausführung den Computer der Klimatisierungssystems, ein erfindungsgemäßes oder wie nachfolgend beschriebenes Verfahren zum Betrieb eines Klimatisierungssystems durchzuführen.

Ferner wird erfindungsgemäß ein computerlesbares Aufzeichnungsmedium, auf dem ein Computerprogrammprodukt aufgezeichnet ist, bereitgestellt. Das Computerprogrammprodukt ist geeignet bei Ausführung in einem Klimatisierungssystem für ein, insbesondere batteriebetriebenes, Schienenfahrzeug, wobei das Klimatisierungssystem einen Kältekreis die Klimakontrolleinrichtung und eine Oberleitungsdetektionsvorrichtung umfasst den Computer des Klimatisierungssystem zu veranlassen, ein erfindungsgemäßes oder wie nachfolgend beschriebenes Verfahren zur Steuerung eines Klimatisierungssystem durchzuführen.

Erfindungsgemäß wird ferner ein batteriebetriebenes Schienenfahrzeug bereitgestellt, umfassend ein erfindungsgemäßes oder wie nachfolgend beschrieben weitergebildetes Klimatisierungssystem. Das Schienenfahrzeug umfasst zumindest eine Traktionsbatterie.

Die Erfindung schlägt vor, die Regelung des Klimatisierungssystem so zu optimieren, dass ein möglichst effizienter Betrieb gewährleistet wird.

Hierzu werden von der Oberleitungsdetektionsvorrichtung entsprechende Signale generiert, die an die Klimakontrolleinrichtungen geleitet werden, wodurch das Klimatisierungssystem in unterschiedlichen Betriebsmodi betrieben werden kann. Somit kann in Abhängigkeit von einer detektierten Oberleitung das Klimatisierungssystem in unterschiedlichen Betriebsmodi betrieben werden.

Die Klimakontrolleinrichtung ist dazu ausgebildet die Komponenten des Klimasystem zu steuern und/oder zu regeln.

In Weiterbildung des Klimatisierungssystems kann vorgesehen sein, dass das Klimatisierungssystem einen Oberleitungsbetriebsmodus und einen Batteriebetriebsmodus aufweist und wahlweise in dem Oberleitungsbetriebsmodus oder dem Batteriebetriebsmodus betreibbar ist.

In Ausgestaltung des Verfahrens kann folgender Schritt vorgesehen sein: Wahlweises Betreiben des Klimatisierungssystems in einen Oberleitungsbetriebsmodus oder in einem Batteriebetriebsmodus.

Der Batteriebetriebsmodus ist derart ausgebildet, dass ein möglichst effizienter Betrieb mit möglichst geringem Energieverbrauch gewährleistet ist. Mit anderen Worten handelt es sich beim Batteriebetriebsmodus um einen Ecomodus, der dazu ausgebildet ist weniger Energie zu verbrauchen als der Oberleitungsbetriebsmodus.

Der Oberleitungsbetriebsmodus ist derart ausgebildet, dass die maximal möglichen Komfortbedingungen mit einer hohen Regelgüte und sehr geringen Innenraumtemperaturschwankungen gewährleistet werden können.

In Ausgestaltung des Klimatisierungssystems kann ferner vorgesehen sein, dass die Oberleitungsdetektionsvorrichtung dazu eingerichtet ist, bei Detektion einer Bestromung des Schienenfahrzeugs durch eine Oberleitung ein erstes Signal und bei keiner Detektion einer Bestromung durch eine Oberleitung ein zweites Signal an die Klimakontrolleinrichtung zu senden.

Das Verfahren kann in Ausgestaltung folgenden Schritt aufweisen: Senden eines ein erstes Signal an die Klimakontrolleinrichtung bei Detektion einer Bestromung des Schienenfahrzeugs durch eine Oberleitung durch die Oberleitungsdetektionsvorrichtung und/oder Senden eines zweiten Signals an die Klimakontrolleinrichtung bei keiner Detektion einer Bestromung durch eine Oberleitung durch die Oberleitungsdetektionsvorrichtung.

Die Oberleitungsdetektionsvorrichtung ist demnach dazu ausgebildet zu detektieren, ob das Schienenfahrzeug durch eine Oberleitung bestromt wird oder nicht. Wird eine Bestromung durch eine Oberleitung detektiert, gibt die Oberleitungsdetektionsvorrichtung ein erstes Signal aus. Wird keine Bestromung durch eine Oberleitung detektiert gibt die Oberleitungsdetektionsvorrichtung ein zweites Signal aus. Das erste Signal und/oder das zweite Signal wird an die Klimakontrolleinrichtung gesendet, sodass durch die Klimakontrolleinrichtung das Klimasystem in Abhängigkeit von der Detektion der Bestromung des Fahrzeugs durch eine Oberleitung betreibbar ist.

Das Klimatisierungssystem kann in vorteilhafter Ausgestaltung vorsehen, dass die Klimakontrolleinrichtung dazu eingerichtet ist, das Klimatisierungssystem bei Erhalt des ersten Signals in dem Oberleitungsbetriebsmodus zu betreiben und bei Erhalt des zweiten Signals in dem Batteriebetriebsmodus zu betreiben.

Ferner kann das Verfahren in Ausgestaltung durch folgenden Schritt gekennzeichnet sein: Betreiben des Klimatisierungssystem bei Erhalt des ersten Signals in dem Oberleitungsbetriebsmodus und/oder Betreiben des Klimatisierungssystem bei Erhalt des zweiten Signals in dem Batteriebetriebsmodus.

Hierdurch wird erreicht, dass bei Erhalt des ersten Signals das Klimatisierungssystem in dem Oberleitungsbetriebsmodus betrieben wird und dadurch ein möglichst großer Komfort in Bezug auf die Klimatisierung des Fahrzeuginnenraums gewährleistet wird.

Das Klimatisierungssystem sieht vor, dass der Kältekreis zumindest einen Verdichter mit einem Bypass mit einem Bypassventil aufweist, wobei das Bypassventil durch die Klimakontrolleinrichtung regelbar ist, sodass die Leistung des Klimasystems durch den zumindest einen Bypass regelbar ist.

Ferner sieht das Verfahren vor, dass der Kältekreis zumindest einen Bypass mit einem Bypassventil aufweist, wobei das Bypassventil durch die Klimakontrolleinrichtung geregelt wird, sodass die Leistung des Klimasystems durch den zumindest einen Bypass geregelt wird.

Hierdurch wird eine Ausgestaltung angegeben, die es erlaubt die Leistung des Verdichters zu regeln.

Es kann in Weiterbildung des Klimatisierungssystem vorgesehen sein, dass die Klimakontrolleinrichtung dazu eingerichtet ist, das Bypassventil in dem Oberleitungsmodus zu regeln.

Das Verfahren kann ferner vorgesehen, dass die Klimakontrolleinrichtung das Bypassventil in dem Oberleitungsmodus regelt.

In einem solchen Bypassbetrieb im Oberleitungsmodus bei Betrieb des Fahrzeugs mit externer Spannungsversorgung (an einer Oberleitung) kann das Klimasystem weiterhin mit der ineffizienteren Bypassregelung betrieben werden, um die maximal möglichen Komfortbedingungen mit einer hohen Regelgüte und sehr geringen Innenraumtemperaturschwankungen zu gewährleisten.

Die Leistung des Klimasystem lässt sich über ein Öffnen des Bypassventils regeln.

Ferner kann in Ausgestaltung des Klimatisierungssystems vorgesehen sein, dass die Klimakontrolleinrichtung dazu eingerichtet ist, das Bypassventil in dem Batteriebetriebsmodus zu sperren und der Verdichter im Batteriebetriebsmodus nur in einem Vollastbetriebspunkt betreibbar ist.

Das Verfahren kann in Ausgestaltung vorsehen, dass die Klimakontrolleinrichtung das Bypassventil in dem Batteriebetriebsmodus sperrt und der Verdichter im Batteriebetriebsmodus nur in einem Vollastbetriebspunkt betrieben wird. Bei dem Batteriebetriebsmodus handelt es sich um einen "Ecomodus", in dem der Bypass in Zeiten ohne externe Stromversorgung (also im Batteriebetriebsmodus) gesperrt wird und nicht durchströmt werden kann. Dadurch kann der Verdichter nur noch ein und ausgeschaltet werden ohne Teillaststufen, wodurch das Klimatisierungssystem immer im effizientesten Betriebspunkt arbeitet. Auch wenn sich damit die Regelgüte leicht verschlechtert und die Innenraumtemperaturschwankung leicht zunimmt, kann der nötige Komfort immer noch eingehalten werden.

Im Fall eines Heißgasbypasses wird dabei ein definierter Teil des Heißgases hinter dem Verdichter in die Saugleitung zurückgeführt. Die zur Verfügung stehende Kälteleistung wird dadurch reduziert, allerdings bei gleichbleibender Leistungsaufnahme der Kompressoren.

Sind zwei Verdichter vorgesehen, können im Batteriebetriebsmodus ein erster Verdichter und ein zweiter Verdichter abwechselnd mit kurzen Pausen geschaltet werden. Um die Kälteleistung im Mittel zu reduzieren, können beide Verdichter kurzzeitig ausgeschaltet werden.

Nachfolgend soll die Erfindung anhand eines Ausführungsbeispiels mit Bezug auf die Zeichnung erläutert werden.

Es zeigt:
Fig. 1 in einer schematischen Darstellung das erfindungsgemäße Klimatisierungssystem.

Fig. 1 zeigt ein Klimatisierungssystem 10 für ein, insbesondere batteriebetriebenes, Schienenfahrzeug. Das Klimatisierungssystem umfasst einen Kältekreis 100, eine Klimakontrolleinrichtung 110 und eine Oberleitungsdetektionsvorrichtung 120.

Die Oberleitungsdetektionsvorrichtung 120 ist dazu eingerichtet ist zu detektieren, ob das Schienenfahrzeug von einer Oberleitung bestromt wird.

Weiterhin ist die Oberleitungsdetektionsvorrichtung 120 dazu eingerichtet, zumindest ein Signal S₁, S₂ an die Klimakontrolleinrichtung 110 zu senden, und wobei die Klimakontrolleinrichtung 110 dazu eingerichtet ist in Abhängigkeit von dem zumindest einen Signal S₁, S₂ das Klimatisierungssystem 10 in unterschiedlichen Betriebsmodi zu betreiben.

Das Klimatisierungssystem 10 weist einen Oberleitungsbetriebsmodus und einen Batteriebetriebsmodus auf und ist wahlweise in dem Oberleitungsbetriebsmodus oder dem Batteriebetriebsmodus betreibbar. Die Klimakontrolleinrichtung 110 steuert und regelt dabei das Klimasystem 10 und betreibt dieses in dem Oberleitungsbetriebsmodus oder dem Batteriebetriebsmodus.

Das Klimasystem 10 umfasst zumindest einen Kältekreis 10. Der Kältekreis 10 kann dabei eines oder mehrere Leitungssysteme umfassen. Gemäß Fig. 1 umfasst der Kältekreis zwei Leitungssysteme.

Der Kältekreis 100 umfasst einen Verdichter 106, einen Verdampfer 108 und einen Verflüssiger 109, die leitungsmäßig durch eines der Leitungssystem miteinander verbunden sind. An jedes Leitungssystem ist dabei ein Verdichter 106, ein Verdampfer 108 und ein Verflüssiger 109 angebunden.

Der zumindest eine Verdichter 106 weist einen Bypass 102 mit einem Bypassventil 104 auf. Das Bypassventil 102 ist durch die Klimakontrolleinrichtung 110 regelbar, sodass die Leistung des Klimasystems 10 über die Klimakontrolleinrichtung 110 durch den zumindest einen Bypass 102 regelbar ist.

Die Klimakontrolleinrichtung 110 ist dazu eingerichtet, das Bypassventil 102 in dem Oberleitungsmodus zu regeln.

Weiterhin ist die Klimakontrolleinrichtung 110 dazu eingerichtet, das Bypassventil 102 in dem Batteriebetriebsmodus zu sperren und der Verdichter 106 im Batteriebetriebsmodus nur in einem Vollastbetriebspunkt betreibbar ist.

Die Oberleitungsdetektionsvorrichtung 120 ist dazu eingerichtet, bei Detektion einer Bestromung des Schienenfahrzeugs durch eine Oberleitung ein erstes Signal S₁ und bei keiner Detektion einer Bestromung durch eine Oberleitung ein zweites Signal S₂ an die Klimakontrolleinrichtung 110 zu senden.

Zur Signalübertragung ist die Oberleitungsdetektionsvorrichtung 120 betriebsmäßig mit der Klimakontrolleinrichtung 110 verbunden.

Die Klimakontrolleinrichtung 110 ist dazu eingerichtet, das Klimatisierungssystem 10 bei Erhalt des ersten Signals S₁ in dem Oberleitungsbetriebsmodus zu betreiben und bei Erhalt des zweiten Signals S₂ in dem Batteriebetriebsmodus zu betreiben.

## Patentansprüche

1. Klimatisierungssystem (10) für ein, insbesondere batteriebetriebenes, Schienenfahrzeug, wobei das Klimatisierungssystem einen Kältekreis (100) eine Klimakontrolleinrichtung (110) und eine Oberleitungsdetektionsvorrichtung (120) umfasst, wobei
die Oberleitungsdetektionsvorrichtung (120) dazu eingerichtet ist zu detektieren, ob das Schienenfahrzeug von einer Oberleitung bestromt wird,
und die Oberleitungsdetektionsvorrichtung (120) dazu eingerichtet ist, zumindest ein Signal (S₁, S₂) an die Klimakontrolleinrichtung (110) zu senden, und wobei die Klimakontrolleinrichtung (110) dazu eingerichtet ist, in Abhängigkeit von dem zumindest einen Signal (S₁, S₂) das Klimatisierungssystem (10) in unterschiedlichen Betriebsmodi zu betreiben, **dadurch gekennzeichnet, dass** der Kältekreis (100) zumindest einen Verdichter (106) mit einem Bypass (102) mit einem Bypassventil (104) aufweist, wobei das Bypassventil (104) durch die Klimakontrolleinrichtung (110) regelbar ist, sodass die Leistung des Klimasystems (10) durch den zumindest einen Bypass (102) regelbar ist.

2. Klimatisierungssystem (10) nach Anspruch 1,
**dadurch gekennzeichnet, dass**
das Klimatisierungssystem (10) einen Oberleitungsbetriebsmodus und einen Batteriebetriebsmodus aufweist und wahlweise in dem Oberleitungsbetriebsmodus oder dem Batteriebetriebsmodus betreibbar ist.

3. Klimatisierungssystem (10) nach Anspruch 1 oder 2,
**dadurch gekennzeichnet, dass**
die Oberleitungsdetektionsvorrichtung (120) dazu eingerichtet ist, bei Detektion einer Bestromung des Schienenfahrzeugs durch eine Oberleitung ein erstes Signal (S₁) und bei keiner Detektion einer Bestromung durch eine Oberleitung ein zweites Signal (S₂) an die Klimakontrolleinrichtung (110) zu senden.

4. Klimatisierungssystem (10) nach Anspruch 2 und 3,
**dadurch gekennzeichnet, dass**
die Klimakontrolleinrichtung (110) dazu eingerichtet ist, das Klimatisierungssystem (10) bei Erhalt des ersten Signals (S₁) in dem Oberleitungsbetriebsmodus zu betreiben und bei Erhalt des zweiten Signals (S₂) in dem Batteriebetriebsmodus zu betreiben.

5. Klimatisierungssystem (10) nach Anspruch 2,
**dadurch gekennzeichnet, dass**
die Klimakontrolleinrichtung (110) dazu eingerichtet ist, das Bypassventil (104) in dem Oberleitungsmodus zu regeln.

6. Klimatisierungssystem (10) nach Anspruch 2,
**dadurch gekennzeichnet, dass**
die Klimakontrolleinrichtung (110) dazu eingerichtet ist, das Bypassventil (104) in dem Batteriebetriebsmodus zu sperren und der Verdichter (106) im Batteriebetriebsmodus nur in einem Vollastbetriebspunkt betreibbar ist.

7. Verfahren zum Betrieb eines Klimatisierungssystems (10) für ein, insbesondere batteriebetriebenes, Schienenfahrzeug, wobei das Klimatisierungssystem einen Kältekreis (100) eine Klimakontrolleinrichtung (110) und eine Oberleitungsdetektionsvorrichtung (120) umfasst,
wobei der Kältekreis (100) zumindest einen Bypass (102) mit einem Bypassventil (104) aufweist,
wobei das Verfahren die folgenden Schritte umfasst:
- Detektieren, ob das Schienenfahrzeug von einer Oberleitung bestromt wird durch die Oberleitungsdetektionsvorrichtung (120),
- Senden eines Signals (S₁, S₂) an die Klimakontrolleinrichtung (110) durch die Oberleitungsdetektionsvorrichtung (120),
- Betreiben des Klimatisierungssystems (10) in unterschiedlichen Betriebsmodi durch die Klimakontrolleinrichtung (110) in Abhängigkeit von dem zumindest einen Signal (S₁, S₂),
wobei das Bypassventil (104)
durch die Klimakontrolleinrichtung (110) geregelt wird, sodass die Leistung des Klimasystems (10) durch den zumindest einen Bypass (102) geregelt wird.

8. Verfahren nach Anspruch 7,
**gekennzeichnet durch** folgenden Schritt:
- Wahlweises Betreiben des Klimatisierungssystems (10) in einen Oberleitungsbetriebsmodus oder in einem Batteriebetriebsmodus.

9. Verfahren nach Anspruch 7 oder 8,
**gekennzeichnet durch** folgenden Schritt:
- Senden eines ersten Signals (S₁) an die Klimakontrolleinrichtung (110) bei Detektion einer Bestromung des Schienenfahrzeugs durch eine Oberleitung durch die Oberleitungsdetektionsvorrichtung (120) und/oder Senden eines zweiten Signals (S₂) an die Klimakontrolleinrichtung (110) bei keiner Detektion einer Bestromung durch eine Oberleitung.

10. Verfahren nach Anspruch 8 und 9,
**gekennzeichnet durch** folgenden Schritt:
- Betreiben des Klimatisierungssystem (10) bei Erhalt des ersten Signals (S₁) in dem Oberleitungsbetriebsmodus und/oder Betreiben des Klimatisierungssystems (10) bei Erhalt des zweiten Signals (S₂) in dem Batteriebetriebsmodus.

11. Verfahren nach Anspruch 8,
**dadurch gekennzeichnet, dass**
die Klimakontrolleinrichtung (110) das Bypassventil (104) in dem Oberleitungsmodus regelt.

12. Verfahren nach einem der Ansprüche 8 bis 11,
**dadurch gekennzeichnet, dass**
die Klimakontrolleinrichtung (110) das Bypassventil (104) in dem Batteriebetriebsmodus sperrt und der Verdichter (106) im Batteriebetriebsmodus nur in einem Vollastbetriebspunkt betrieben wird.

13. Computerprogrammprodukt, das in einem Computer eines Klimatisierungssystems (10) für ein, insbesondere batteriebetriebenes, Schienenfahrzeug, wobei das Klimatisierungssystem einen Kältekreis (100), eine Klimakontrolleinrichtung (110) und eine Oberleitungsdetektionsvorrichtung (120) umfasst, zu verwenden ist, wobei das Computerprogrammprodukt bei Ausführung den Computer des Klimatisierungssystems (10) veranlasst, ein Verfahren zum Betrieb eines Klimatisierungssystems (10) einem der Ansprüche 7 bis 12 durchzuführen.

14. Computerlesbares Aufzeichnungsmedium, auf dem ein Computerprogrammprodukt nach Anspruch 13 gespeichert ist.

15. Batteriebetriebenes Schienenfahrzeug umfassend ein Klimatisierungssystem nach einem der Ansprüche 1 bis 6 **dadurch gekennzeichnet, dass**
das Schienenfahrzeug zumindest eine Traktionsbatterie umfasst.

## Claims

1. Air conditioning system (10) for a, in particular battery-operated, rail vehicle, wherein the air conditioning system comprises a cooling circuit (100), a climate control facility (110) and an overhead line detection apparatus (120), wherein
the overhead line detection apparatus (120) is configured to detect whether the rail vehicle is being powered by an overhead line,
and the overhead line detection apparatus (120) is configured to transmit at least one signal (S₁, S₂) to the climate control facility (110), and wherein the climate control facility (110) is configured to operate the air conditioning system (10) in different operating modes as a function of the at least one signal (S₁, S₂), **characterised in that** the cooling circuit (100) has at least one compressor (106) with a bypass (102) with a bypass valve (104), wherein the bypass valve (104) can be regulated by the climate control facility (110), so that the output of the air conditioning system (10) can be regulated by the at least one bypass (102).

2. Air conditioning system (10) according to claim 1, **characterised in that**
the air conditioning system (10) has an overhead line operating mode and a battery operating mode and can be operated optionally in the overhead line operating mode or the battery operating mode.

3. Air conditioning system (10) according to claim 1 or 2, **characterised in that**
the overhead line detection apparatus (120) is configured,
when it is detected that the rail vehicle is being powered by an overhead line, to transmit a first signal (S₁) and, when it is not detected that it is being powered by an overhead line, to transmit a second signal (S₂) to the climate control facility (110).

4. Air conditioning system (10) according to claim 2 and 3, **characterised in that**
the climate control facility (110) is configured to operate the air conditioning system (10) in the overhead line operating mode when the first signal (S₁) is received, and to operate it in the battery operating mode when the second signal (S₂) is received.

5. Air conditioning system (10) according to claim 2, **characterised in that**
the climate control facility (110) is configured to regulate the bypass valve (104) in the overhead line mode.

6. Air conditioning system (10) according to claim 2, **characterised in that**
the climate control facility (110) is configured to block the bypass valve (104) in the battery operating mode and the compressor (106) can only be operated at a full-load operating point in the battery operating mode.

7. Method for operating an air conditioning system (10) for a, in particular battery-operated, rail vehicle, wherein the air conditioning system comprises a cooling circuit (100), a climate control facility (110) and an overhead line detection apparatus (120),
wherein the cooling circuit (100) has at least one bypass (102) with a bypass valve (104),
wherein the method comprises the following steps:
- detection of whether the rail vehicle is being powered by an overhead line by way of the overhead line detection apparatus (120),
- transmission of a signal (S₁, S₂) to the climate control facility (110) by way of the overhead line detection apparatus (120),
- operation of the air conditioning system (10) in different operating modes by way of the climate control facility (110) as a function of the at least one signal (S₁, S₂),
wherein the bypass valve (104) is regulated by the climate control facility (110), so that the output of the air conditioning system (10) is regulated by the at least one bypass (102).

8. Method according to claim 7,
**characterised by** the following step:
- optional operation of the air conditioning system (10) in an overhead line operating mode or in a battery operating mode.

9. Method according to claim 7 or 8,
**characterised by** the following step:
- transmission of a first signal (S₁) to the climate control facility (110), when it is detected that the rail vehicle is being powered by an overhead line, by way of the overhead line detection apparatus (120), and/or transmission of a second signal (S₂) to the climate control facility (110), when it is not detected that it is being powered by an overhead line.

10. Method according to claim 8 and 9,
**characterised by** the following step:
- operation of the air conditioning system (10) in the overhead line operating mode when the first signal (S₁) is received, and/or operation of the air conditioning system (10) in the battery operating mode when the second signal (S₂) is received.

11. Method according to claim 8,
**characterised in that**
the climate control facility (110) regulates the bypass valve (104) in the overhead line mode.

12. Method according to one of claims 8 to 11,
**characterised in that**
the climate control facility (110) blocks the bypass valve (104) in the battery operating mode and the compressor (106) is only operated at a full-load operating point in the battery operating mode.

13. Computer program product, which is to be used in a computer of an air conditioning system (10) for a, in particular battery-operated, rail vehicle, wherein the air conditioning system comprises a cooling circuit (100), a climate control facility (110) and an overhead line detection apparatus (120), wherein, on execution, the computer program product prompts the computer of the air conditioning system (10) to perform a method for operating an air conditioning system (10) according to one of claims 7 to 12.

14. Computer-readable recording medium, on which a computer program product according to claim 13 is stored.

15. Battery-operated rail vehicle comprising an air conditioning system according to one of claims 1 to 6, **characterised in that**
the rail vehicle comprises at least one traction battery.

## Revendications

1. Système (10) de conditionnement d'air d'un véhicule ferroviaire, en particulier entraîné par batterie, dans lequel le système de conditionnement d'air comprend un circuit (100) du froid, un dispositif (110) de contrôle du conditionnement d'air et un dispositif (120) de détection de ligne de contact, dans lequel
le dispositif (120) de détection de ligne de contact est agencé pour détecter, si le véhicule ferroviaire est alimenté en courant par une ligne de contact,
et le dispositif (120) de détection de ligne de contact est agencé pour envoyer au moins un signal (S₁, S₂) au dispositif (110) de contrôle du conditionnement d'air, et dans lequel le dispositif (110) de contrôle du conditionnement d'air est agencé pour, en fonction du au moins un signal (S₁, S₂), faire fonctionner le système (10) de conditionnement d'air dans des modes de fonctionnement différents, **caractérisé en ce que** le circuit (100) du froid a au moins un compresseur (106) avec une dérivation (102) ayant une soupape (104) de dérivation, dans lequel la soupape (104) de dérivation est réglable par le dispositif (110) de contrôle du conditionnement d'air, de manière à pouvoir régler la puissance du système (10) de conditionnement d'air par la au moins une dérivation (102).

2. Système (10) de conditionnement d'air suivant la revendication 1,
**caractérisé en ce que**
le système (10) de conditionnement d'air a un mode de fonctionnement par ligne de contact et un mode de fonctionnement par batterie et peut fonctionner au choix dans le mode de fonctionnement par ligne de contact ou par le mode de fonctionnement par batterie.

3. Système (10) de conditionnement d'air suivant la revendication 1 ou 2,
**caractérisé en ce que**
le dispositif (120) de détection de ligne de contact est agencé pour, à la détection d'une alimentation en courant du véhicule ferroviaire par une ligne de contact, envoyer un premier signal (S₁) au dispositif (110) de contrôle du conditionnement d'air et, s'il n'y a pas de détection d'une alimentation en courant par une ligne de contact, un deuxième signal (S₂).

4. Système (10) de conditionnement d'air suivant la revendication 2 et 3,
**caractérisé en ce que**
le dispositif (110) de contrôle du conditionnement d'air est agencé pour faire fonctionner le système (10) de conditionnement d'air à la réception du premier signal (S₁) dans le mode de fonctionnement par ligne de contact et à la réception du deuxième signal (S₂) par le mode de fonctionnement par batterie.

5. Système (10) de conditionnement d'air suivant la revendication 2,
**caractérisé en ce que**
le dispositif (110) de contrôle du conditionnement d'air est agencé pour régler la soupape (104) de dérivation dans le mode par ligne de contact.

6. Système (10) de conditionnement d'air suivant la revendication 2,
**caractérisé en ce que**
le dispositif (110) de contrôle du conditionnement d'air est agencé pour fermer la soupape (104) de dérivation dans le mode de fonctionnement par batterie et pour faire fonctionner le compresseur (106) dans le mode de fonctionnement par batterie seulement à un point de fonctionnement de pleine charge.

7. Procédé pour faire fonctionner un système (10) de conditionnement d'air d'un véhicule ferroviaire, en particulier entraîné par batterie, dans lequel le système de conditionnement d'air comprend un circuit (100) du froid, un dispositif (110) de contrôle du conditionnement d'air et un dispositif (120) de détection de ligne de contact,
dans lequel le circuit (100) du froid a au moins une dérivation (102) ayant une soupape (104) de dérivation,
dans lequel le procédé comprend les stades suivants :
- détection, par le dispositif (120) de détection d'une ligne de contact, si le véhicule ferroviaire est alimenté par une ligne de contact,
- envoi d'un signal (S₁, S₂) au dispositif (110) de contrôle du conditionnement d'air par le dispositif (120) de détection de ligne de contact,
- fonctionnement du système (10) de conditionnement d'air dans des modes de fonctionnement différents par le dispositif (110) de contrôle du conditionnement d'air, en fonction du au moins un signal (S₁, S₂),
dans lequel on règle la soupape (104) de dérivation par le dispositif (110) de contrôle du conditionnement d'air, de manière à régler la puissance du système (10) de conditionnement d'air par la au moins une dérivation (102).

8. Procédé suivant la revendication 7,
**caractérisé par** le stade suivant :
- fonctionnement au choix du système (10) de conditionnement d'air dans un mode de fonctionnement par ligne de contact dans un mode de fonctionnement par batterie.

9. Procédé suivant la revendication 7 ou 8,
**caractérisé par** le stade suivant :
- envoi d'un premier signal (S₁) au dispositif (110) de contrôle du conditionnement d'air à la détection par le dispositif (120) de détection de ligne de contact d'une alimentation en courant du véhicule ferroviaire par une ligne de contact et/ou envoi d'un deuxième signal (S₂) au dispositif (110) de contrôle du conditionnement d'air, s'il n'y a pas détection d'une alimentation en courant par une ligne de contact.

10. Procédé suivant la revendication 8 et 9,
**caractérisé par** le stade suivant :
- fonctionnement du système (10) de conditionnement d'air à la réception du premier signal (S₁) dans le mode de fonctionnement par ligne de contact et/ou fonctionnement du système (10) de conditionnement d'air à la réception du deuxième signal (S₂) dans le mode de fonctionnement par batterie.

11. Procédé suivant la revendication 8,
**caractérisé en ce que**
le dispositif (110) de contrôle du conditionnement d'air règle la soupape (104) de dérivation dans le mode par ligne de contact.

12. Procédé suivant l'une des revendications 8 à 11,
**caractérisé en ce que**
le dispositif (110) de contrôle du conditionnement d'air ferme la soupape (104) de dérivation dans le mode de fonctionnement par batterie et on fait fonctionner le compresseur (106) dans le mode de fonctionnement par batterie seulement à un point de fonctionnement de pleine charge.

13. Produit de programme d'ordinateur, à utiliser dans un ordinateur d'un système (10) de conditionnement d'air d'un véhicule ferroviaire, en particulier entraîné par batterie, dans lequel le système de conditionnement d'air comprend un circuit (100) du froid, un dispositif (110) de contrôle du conditionnement d'air et un dispositif (120) de détection de ligne de contact, dans lequel le produit de programme d'ordinateur, à l'exécution, fait que l'ordinateur du système (10) de conditionnement d'air, effectue un procédé de fonctionnement d'un système (10) de conditionnement d'air suivant l'une des revendications 7 à 12.

14. Support d'enregistrement déchiffrable par ordinateur, sur lequel un produit de programme d'ordinateur suivant la revendication 13 est mis en mémoire.

15. Véhicule ferroviaire entraîné par batterie comprenant un système de conditionnement d'air suivant l'une des revendications 1 à 6,
**caractérisé en ce que**
le véhicule ferroviaire comprend au moins une batterie de traction.
